# FASCICULE DE BREVET EUROPEEN

(11) **EP 1 050 446 B1**
(45) Date de publication et mention de la délivrance du brevet: **07.04.2004**
(21) Numéro de dépôt: 00410046.7
(22) Date de dépôt: 05.05.2000
(51) Int. Cl.: B61D 27/00

(54) **Dispositif de protection contre les ondes de pression dans les véhicules de transport de personnes**
Schutzvorrichtung gegen Druckwellen in Fahrzeugen zur Personenbeförderung
Protection device against pressure waves in passenger transportation vehicles

(30) Priorité: 06.05.1999 FR 9905948
(43) Date de publication de la demande: 08.11.2000
(73) Titulaire: SOPRANO, F-38090 Vaulx Milieu (FR)
(72) Inventeur: Galian, Francois, 77340 Pontault-Combault (FR); Carisey, Christophe, 38070 Saint Quentin Fallavier (FR)
(74) Mandataire: Hecké, Gérard

(56) Documents cités:
- EP-A- 0 622 287
- FR-A- 2 769 873

## Description

### Domaine technique de l'invention

L'invention est relative à un dispositif de protection contre les ondes de pression appliquées à un véhicule de transport climatisé se déplaçant à grande vitesse, et comprenant :
- un orifice d'entrée de l'air extérieur et un orifice de sortie de l'air intérieur, l'orifice d'entrée étant connecté à un conduit d'aspiration dirigeant l'air aspiré vers le système de climatisation et de ventilation, l'orifice de sortie étant relié à un conduit d'échappement rejetant l'air intérieur par extraction vers l'extérieur,
- un premier clapet d'obturation du conduit d'aspiration,
- un deuxième clapet d'obturation du conduit d'échappement,
- des moyens de détection de la variation de la pression externe du véhicule, délivrant des signaux de mesure représentatifs de ladite variation,
- et un automate de contrôle commande recevant les signaux de mesure en provenance des moyens de détection pour piloter d'une part la fermeture des premier et deuxième clapets après dépassement d'un premier niveau prédéterminé de la variation de la pression externe, et d'autre part la réouverture desdits clapets lorsque la variation de pression est descendue au-dessous d'un second niveau prédéterminé.

### Etat de la technique

Les documents EP-A-0 579 536 et 0 143 931 décrivent des dispositifs connus de suppression des variations brutales de pression susceptibles de s'exercer sur les parois externes d'un train. Dans le document EP-A-0 579 536, des moyens d'équilibrage entre la pression extérieure et la pression intérieure, sont formés par une dérivation spéciale, laquelle est normalement obturée en l'absence d'ondes de pression. Dès que le détecteur révèle l'existence d'une onde de pression, les clapets d'aspiration et d'échappement sont obturés et la dérivation est ouverte. Les moyens de détection pilotant l'automate peuvent être formés par un détecteur interne et/ou externe, ou une balise à l'entrée ou à la sortie du tunnel.

Le document EP 0 700 818 se rapporte à un dispositif de protection contre les surpressions, utilisant dans chaque véhicule un deuxième jeu de volets en by-pass avec des ventilateurs du type à front raide pour le renouvellement en air neuf. Une telle installation est chère, possède un encombrement et un poids importants, et nécessite une consommation d'énergie élevée.

### Objet de l'invention

L'objet de l'invention consiste à réaliser un dispositif de protection efficace contre les ondes de pression, ne nécessitant ni balise de commande au sol, ni ventilateur à front raide, ni de mesure de la pression régnant à l'intérieur des véhicules, et autorisant les entrées et sorties de tunnels ainsi que le renouvellement de l'air des voitures lors du passage dans les tunnels.

Le dispositif selon l'invention est défini par les caractéristiques de la revendication 1, et notament caractérisé en ce que :
- les moyens de détection comportent un capteur de pression statique moyenne insensible au bruit aérodynamique du véhicule, et coopérant avec des moyens intégrateurs pneumatiques pour élaborer les signaux de mesure,
- l'automate contrôle un troisième clapet agencé dans un conduit du climatiseur, de manière à être fermé simultanément avec les premier et deuxième clapets, et à être réouvert préalablement pour l'équilibrage progressif de la pression entre l'intérieur et l'extérieur du véhicule, alors que lesdits premier et deuxième clapets de plus grandes sections restent fermés,
- la réouverture finale des premier et deuxième clapets pour l'admission et l'échappement de l'air intervenant après une temporisation prédéterminée.

Selon une caractéristique de l'invention, le capteur de pression statique moyenne externe est en liaison avec un intégrateur pneumatique et un capteur de pression différentielle, lequel délivre un signal de mesure électronique proportionnel vers l'automate.

Selon une caractéristique de l'invention, le capteur de pression statique moyenne externe est relié à un capteur de pression absolue branché à l'entrée de l'automate, la fonction d'intégration pneumatique étant réalisée par programmation dans le processeur de l'automate.

Selon un mode de réalisation préférentiel, le troisième clapet est situé dans le conduit d'évacuation du circuit de condensation à la sortie de la batterie d'évaporateur du climatiseur. Le capteur de pression statique est installé en tête de train, et comprend des orifices disposés dans l'écoulement d'air extérieur, et en liaison avec une zone de mesure effectuant la moyenne des pressions statiques sur la surface exposée dudit capteur.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 est une vue schématique montrant le système de ventilation et de climatisation équipé du dispositif de protection contre les ondes de pression selon l'invention;
- la figure 2 représente une vue de détail du climatiseur doté du troisième clapet;
- la figure 3 montre le circuit de l'automate de contrôle commande des clapets;
- la figure 4 est une variante du schéma de la figure 3.

### Description d'un mode de réalisation préférentiel

En référence à la figure 1, un système de ventilation et de climatisation 10 pour des véhicules de transport terrestre, notamment d'un train à grande vitesse, est équipé d'un dispositif de protection contre les ondes de pression 12. Il comporte au niveau de chaque véhicule, un orifice d'entrée 14 de l'air extérieur, et un orifice de sortie 16 de l'air intérieur. L'orifice d'entrée 14 est connecté à un conduit d'aspiration 18 qui dirige l'air neuf aspiré vers le système interne de ventilation et de climatisation 10. L'orifice de sortie 16 est relié à un conduit d'échappement 20 rejetant l'air intérieur par extraction vers l'extérieur.

L'admission d'air neuf extérieur est commandée par un premier clapet 22 d'obturation logé dans le conduit d'aspiration 18, tandis que l'évacuation de l'air intérieur est commandée par un deuxième clapet 24 d'obturation ménagé dans le conduit d'échappement 20.

Le dispositif de protection contre les ondes de pression 12 comprend des moyens de détection 26 de la variation de pression externe du véhicule, et un automate de contrôle commande 28 qui reçoit et traite les signaux de mesure en provenance des moyens de détection 26 pour piloter une série d'actionneurs 30, 32, 34 destinés à manoeuvrer respectivement le premier clapet 22 du conduit d'aspiration, le deuxième clapet 24 du conduit d'échappement 20, et un troisième clapet 36 du circuit de condensation du climatiseur.

La figure 2 montre schématiquement le climatiseur 38 logé dans un caisson 40 renfermant un ventilateur d'unité 42 qui aspire l'air à travers un filtre 44 et une batterie d'évaporateur 46. L'air climatisé est soufflé selon la flèche F1 dans une gaine 48 de voiture, et l'eau du circuit de condensation à la sortie de la batterie d'évaporateur 46 est évacuée à travers un conduit d'évacuation 50 dans lequel est intégré le troisième clapet 36. Un écoulement additionnel de reprise d'air en direction du filtre 44 est représenté par la flèche F2.

La section du troisième clapet 36 dans le conduit d'évacuation 50 des condensats à la sortie de la batterie d'évaporateur 46, est inférieure à celle du premier ou deuxième clapets 22, 24 des conduits d'aspiration et d'échappement de l'air.

Sur la figure 3, les moyens de détection 26 comportent un capteur de pression 52 statique moyenne, lequel est installé de préférence en tête du train en un point où la pression statique est proche de la pression atmosphérique lorsque le train roule en champ libre. Le capteur de pression 52 externe est doté de plusieurs orifices disposés dans l'écoulement d'air extérieur de façon à mesurer une pression statique, et en liaison avec une zone de mesure permettant d'obtenir la moyenne des pressions sur la surface exposée du capteur 52. L'utilisation d'un tel capteur permet de réduire le bruit aérodynamique provoqué par la vitesse du train.

Le capteur de pression 52 transmet la pression statique moyenne à un capteur de pression différentielle 54 et à un intégrateur pneumatique 56. Le signal en pression de sortie de l'intégrateur pneumatique 56 est également envoyé au capteur de pression différentielle 54, lequel délivre à la sortie un signal de mesure S1 électronique proportionnel vers l'automate de contrôle commande 28.

L'intégrateur pneumatique 56 permet de prendre en compte les variations de la pression atmosphérique à l'intérieur d'un tunnel, car il est sensible aux variations d'altitude.

Lors de la détection d'une forte onde de pression provoquant un dépassement du signal de mesure S1 au-delà d'un premier niveau de variation de pression, l'automate 28 envoie des ordres de commande de fermeture aux trois clapets d'obturation 22, 24 et 36. Les trois conduits 18, 20 et 50 sont alors bouchés simultanément de manière à isoler l'intérieur du véhicule de l'extérieur. Les actionneurs 30, 32, 34 peuvent être à commande pneumatique, hydraulique, ou électrique. Le premier niveau de variation de pression peut être un seuil haut ou bas selon que l'onde de pression est positive ou négative.

Lorsque le signal de mesure S1 redescend en-dessous d'un deuxième niveau de variation de pression, l'automate 28 délivre d'abord un ordre d'ouverture à l'actionneur 34 du troisième clapet 36 du circuit de condensation du climatiseur 38. La réouverture préalable du troisième clapet 36 permet un équilibrage progressif des pressions à l'intérieur et à l'extérieur du véhicule alors que les deux autres clapets 22, 24 de plus grandes sections, restent fermés. Après l'écoulement d'une temporisation, les deux autres clapets 22, 24 sont réouverts par les actionneurs 30, 32 pour l'admission et l'échappement de l'air, et le système de ventilation et de climatisation 10 est remis en service de fonctionnement normal.

Le dispositif de protection contre les ondes de pression 12 ne nécessite ni de balises de contrôle au sol, ni de ventilateurs de dérivation à fronts raides, ni de mesure de pression à l'intérieur du véhicule. Un seul dispositif de détection est à prévoir à l'extérieur de chaque extrémité du train, de manière à détecter les ondes de pression gênantes aux entrées et sorties de tunnels, et aux croisements de trains. En fonction de l'amplitude du signal de mesure S1 représentatif de la variation de pression externe, l'ensemble des clapets 22, 24, 36 peut s'ouvrir et se fermer plusieurs fois durant la traversée d'un tunnel.

Sur la figure 4, les moyens de détection 26 sont formés par un capteur de pression absolu 58 piloté par le capteur de pression moyenne 52. Le capteur de pression différentielle 54 est supprimé, et la fonction d'intégration pneumatique est réalisée par programmation dans l'automate de contrôle commande 28.

## Revendications

1. Dispositif de protection contre les ondes de pression appliquées à un véhicule de transport climatisé se déplaçant à grande vitesse, et comprenant :
- un orifice d'entrée (14) de l'air extérieur et un orifice de sortie (16) de l'air intérieur, l'orifice d'entrée (14) étant connecté à un conduit d'aspiration (18) dirigeant l'air aspiré vers le système de climatisation et de ventilation (10), l'orifice de sortie (16) étant relié à un conduit d'échappement (20) rejetant l'air intérieur par extraction vers l'extérieur,
- un premier clapet (22) d'obturation du conduit d'aspiration (18),
- un deuxième clapet (24) d'obturation du conduit d'échappement (20),
- des moyens de détection (26) des la variation de la pression externe du véhicule, délivrant des signaux de mesure représentatifs de ladite variation,
- un conduit d'équilibrage des pressions extérieure et intérieure pourvu d'un troisième clapet (36),
- et un automate (28) de contrôle commande recevant les signaux de mesure en provenance des moyens de détection pour piloter la fermeture des premier et deuxième clapets (22, 24) après dépassement d'un premier niveau prédéterminé de la variation de la pression externe, la réouverture desdits clapets lorsque la variation de pression est descendue au-dessous d'un second niveau prédéterminé, et l'ouverture ou la fermeture du troisième clapet (36),
**caractérisé en ce que** :
- les moyens de détection comportent un capteur de pression (52) statique moyenne insensible au bruit aérodynamique du véhicule, et coopérant avec des moyens intégrateurs pneumatiques pour élaborer les signaux de mesure,
- l'automate (28) contrôle le troisième clapet (36), agencé dans un conduit du climatiseur (38) débouchant à l'extérieur du véhicule, et ayant une section inférieure à celle des conduits d'aspiration (18) et d'échappement 20), de manière à le fermer simultanément avec les premier et deuxième clapets (22, 24), et à le réouvrir préalablement pour l'équilibrage progressif de la pression entre l'intérieur et l'extérieur du véhicule, alors que lesdits premier et deuxième clapets (22, 24) restent fermés,
- la réouverture des premier et deuxième clapets (22, 24) pour l'admission et l'échappement de l'air intervenant après une temporisation prédéterminée.

2. Dispositif de protection selon la revendication 1, **caractérisé en ce que** le capteur de pression (52) statique moyenne externe est en liaison avec un intégrateur pneumatique (56) et un capteur de pression différentielle (54), lequel délivre un signal de mesure (51) électronique proportionnel vers l'automate (28).

3. Dispositif de protection selon la revendication 1, **caractérisé en ce que** le capteur de pression (52) statique moyenne externe est relié à un capteur de pression (58) absolue branché à l'entrée de l'automate (28), la fonction d'intégration pneumatique étant réalisée par programmation dans le processeur de l'automate (28).

4. Dispositif de protection selon l'une des revendications 1 à 3, **caractérisé en ce que** le troisième clapet (36) est situé dans le conduit d'évacuation (50) des condensats à la sortie de la batterie d'évaporateur (46) du climatiseur (38).

5. Dispositif de protection selon l'une des revendications 1 à 4, **caractérisé en ce que** le capteur de pression (52) statique est installé en tête de train, et comprend des orifices disposés dans l'écoulement d'air extérieur, et en liaison avec une zone de mesure effectuant la moyenne des pressions statiques sur la surface exposée dudit capteur.

## Claims

1. Protection device against the pressure waves applied to an air-conditioned transport vehicle moving at high speed, and comprising:
- an inlet orifice (14) for inlet of the outside air and an outlet orifice (16) for outlet of the inside air, the inlet orifice (14) being connected to an inlet duct (18) directing the inlet air to the air-conditioning and ventilation system (10), the outlet orifice (16) being connected to an outlet duct (20) discharging the inside air by extraction to the outside,
- a first isolating valve (22) of the inlet duct (18),
- a second isolating valve (24) of the outlet duct (20),
- detection means (26) of an external pressure variation of the vehicle delivering measurement signals representative of said variation,
- a balancing duct of the external and internal pressures equipped with a third valve (36),
- and a control and monitoring controller (28) receiving the measurement signals from the detection means to perform closing of the first and second valves (22, 24) after a first preset external pressure variation level has been exceeded, re-opening of said valves when the pressure variation has dropped below a second preset level, and opening or closing of the third valve (36),
**characterized in that**:
- the detection means comprise a mean static pressure sensor (52) insensitive to the aerodynamic noise of the vehicle and co-operating with pneumatic integrating means to generate the measurement signals,
- the controller (28) monitors the third valve (36), arranged in a duct of the air-conditioning unit (38) opening out onto the outside of the vehicle and having a smaller cross-section than that of the inlet duct (18) and outlet duct (20), so as to close it at the same time as the first and second valves (22, 24) and to re-open it beforehand for progressive balancing of the pressure between the inside and outside of the vehicle whereas said first and second valves (22, 24) remain closed,
- re-opening of the first and second valves (22, 24) for air intake and outlet taking place after a preset time delay.

2. Protection device according to claim 1, **characterized in that** the mean static external pressure sensor (52) is connected to a pneumatic integrator (56) and to a differential pressure sensor (54) which delivers a proportional electronic measurement signal (51) to the controller (28).

3. Protection device according to claim 1, **characterized in that** the mean static external pressure sensor (52) is connected to an absolute pressure sensor (58) connected to the input of the controller (28), the pneumatic integration function being performed by programming in the processor of the controller (28).

4. Protection device according to one of the claims 1 to 3, **characterized in that** the third valve (36) is situated in the condensate removal duct (50) at the outlet of the evaporator bank (46) of the air-conditioning unit (38).

5. Protection device according to one of the claims 1 to 4, **characterized in that** the static pressure sensor (52) is installed at the front of the train and comprises orifices arranged in the external air flow, and connected with a measurement zone calculating the mean of the static pressures on the exposed surface of said sensor.

## Patentansprüche

1. Vorrichtung zum Schutz gegen Druckwellen, die auf ein klimatisiertes Transportfahrzeug ausgeübt werden, das sich mit großer Geschwindigkeit bewegt, und die umfasst:
- eine Einlassöffnung (14) für die Außenluft und eine Austrittsöffnung (16) für die Innenluft, wobei die Einlassöffnung (14) an eine Ansaugleitung (18) angeschlossen ist, welche die angesaugte Luft zur Klimatisierungs- und Lüftungsanlage (10) hin leitet, und die Austrittsöffnung (16) mit einer Ausströmleitung (20) verbunden ist, welche die Innenluft durch Abzug nach außen ausstößt,
- eine erste Absperrklappe (22) für die Ansaugleitung (18),
- eine zweite Absperrklappe (24) für die Ausströmleitung (20),
- Vorrichtungen zur Erfassung (26) der Außendruckschwankung des Fahrzeugs, die Messsignale ausgeben, die dieser Schwankung entsprechen,
- eine Leitung zum Ausgleich von Außen- und Innendruck, die mit einer dritten Klappe (36) versehen ist,
- sowie einen Steuerungs-Automaten (28), der die Messsignale von den Erfassungsvorrichtungen empfängt, um die Schließung der ersten und zweiten Klappe (22, 24) nach Überschreiten einer vorbestimmten Höhe der Schwankung des Außendrucks, das erneute Öffnen der Klappen, wenn die Druckschwankung unter eine zweite vorbestimmte Höhe gesunken ist, sowie das Öffnen oder Schließen der dritten Klappe (36) zu steuern, **dadurch gekennzeichnet, dass**:
- die Erfassungsvorichtungen einen Messfühler (52) für den statischen Mitteldruck umfassen, der unempfindlich für aerodynamische Geräusche des Fahrzeugs ist, und mit pneumatischen, integrativen Mitteln zur Erzeugung der Messsignale zusammenwirken,
- der Automat (28) die dritte Klappe (36) steuert, die in einer Leitung der Klimaanlage (38) angeordnet ist, die nach außerhalb des Fahrzeugs und vor einem Bereich mündet, der unter dem der Ansaugleitung (18) und der Ausströmleitung (20) liegt, um sie gleichzeitig mit der ersten und zweiten Klappe (22, 24) zu schließen und sie vorher zum allmählichen Druckausgleich zwischen dem Inneren und Äußeren des Fahrzeugs wieder zu öffnen, während die erste und zweite Klappe (22, 24) geschlossen bleiben,
- erneute Öffnung der ersten und zweiten Klappe (22, 24) für den Einlass und das Entweichen der Luft nach einer vorbestimmten Verzögerungszeit.

2. Schutzvorrichtung nach Anspruch 1, **dadurch gekennzeichnet, dass** der Messfühler (52) für den statischen, mittleren Außendruck mit einem pneumatischen Integrator (56) und einem Differenzialdruckmessfühler (54) verbunden ist, der ein proportionales elektronisches Messsignal (51) an den Automaten (28) schickt.

3. Schutzvorrichtung nach Anspruch 1, **dadurch gekennzeichnet, dass** der Messfühler (52) für den statischen, mittleren Außendruck mit einem Messfühler (56) für den absoluten Druck verbunden ist, der an den Eingang des Automaten (28) gelegt ist, wobei die Funktion der pneumatischen Integration durch Einprogrammierung in den Prozessor des Automaten (28) hergestellt wird.

4. Schutzvorrichtung nach einem der Ansprüche 1 bis 3, **dadurch gekennzeichnet, dass** die dritte Klappe (36) in der Auslassleitung (50) für die Kondensate am Ausgang der Verdampferbatterie (46) der Klimaanlage (38) angeordnet ist.

5. Schutzvorrichtung nach einem der Ansprüche 1 bis 4, **dadurch gekennzeichnet, dass** der Messfühler (52) für den statischen Druck an der Spitze des Zuges installiert ist und Öffnungen aufweist, die in der abströmenden Außenluft angeordnet und in Verbindung stehen mit einem Messbereich, der den Durchschnitt der statischen Drücke an der exponierten Oberfläche des Messfühlers herstellt.
